# EUROPÄISCHE PATENTANMELDUNG

(11) **EP 4 755 542 A1**
(43) Veröffentlichungstag der Anmeldung: **10.06.2026**
(21) Anmeldenummer: 24217540.4
(22) Anmeldetag: 04.12.2024
(51) Int. Cl.: B21B 37/68

(54) **VERBESSERTE BANDLAUFSTEUERUNG FÜR EIN BAND AUS METALL**

(71) Anmelder: Primetals Technologies Germany GmbH, 91058 Erlangen (DE)
(72) Erfinder: Loehe, Klaus, 90768 Fürth (DE); Voss, Steffen, 91056 Erlangen (DE)
(74) Vertreter: Metals@Linz

(57) **Zusammenfassung**

Eine Steuereinrichtung (12) für ein Walzgerüst (1) zum Walzen eines Bandes (4) aus Metall nimmt von einer Erfassungseinrichtung (10) für die Form eines Bandfußes (11) charakteristische Informationen (I) entgegen. Die Steuereinrichtung (12) ermittelt in Abhängigkeit von der Form des Bandfußes (11) Stellgrößen (C1 bis C3) für einen Walzspalt des Walzgerüsts (1) beeinflussende Stellglieder (5 bis 7) des Walzgerüsts (1) und steuert die Stellglieder (5 bis 7) des Walzgerüsts (1) entsprechend der ermittelten Stellgrößen (C1 bis C3) an.

## Beschreibung

### Gebiet der Technik

Die vorliegende Erfindung geht aus von einem Betriebsverfahren für ein Walzgerüst zum Walzen eines Bandes aus Metall, wobei eine Steuereinrichtung für das Walzgerüst von einer Erfassungseinrichtung für die Form eines Bandfußes charakteristische Informationen entgegennimmt.

Die vorliegende Erfindung geht weiterhin aus von einem Steuerprogramm für eine softwareprogrammierbare Steuereinrichtung zum Steuern eines Walzgerüsts zum Walzen eines Bandes aus Metall, wobei das Steuerprogramm Maschinencode umfasst, der von der Steuereinrichtung unmittelbar abarbeitbar ist, wobei die Abarbeitung des Maschinencodes durch die Steuereinrichtung bewirkt, dass die Steuereinrichtung das Walzgerüst gemäß einem derartigen Betriebsverfahren steuert.

Die vorliegende Erfindung geht weiterhin aus von einer Steuereinrichtung für ein Walzgerüst zum Walzen eines Bandes aus Metall, wobei die Steuereinrichtung mit einem derartigen Steuerprogramm programmiert ist, so dass die Steuereinrichtung das Walzgerüst gemäß einem derartigen Betriebsverfahren steuert.

Die vorliegende Erfindung geht weiterhin aus von einer Walzeinrichtung,
- wobei die Walzeinrichtung ein Walzgerüst zum Walzen eines Bandes aus Metall aufweist,
- wobei das Walzgerüst einen Walzspalt des Walzgerüsts beeinflussende Stellglieder aufweist,
- wobei die Walzeinrichtung eine Erfassungseinrichtung zum Erfassen von für die Form des Bandfußes charakteristischen Informationen aufweist,
- wobei das Walzgerüst eine Steuereinrichtung aufweist, die mit der Erfassungseinrichtung und den Stellgliedern steuerungstechnisch verbunden ist,
- wobei die Steuereinrichtung als derartige Steuereinrichtung ausgebildet ist, die das Walzgerüst gemäß einem derartigen Betriebsverfahren steuert.

### Stand der Technik

Aus dem Fachaufsatz "Towards Lights-Out Factory: Improved Finishing Mill Operation by Centerline Control, Reduced Strip Steering" von Klaus Pronold et al., veröffentlicht in Proceedings of the Iron & Steel Technology Conference, 8. bis 11. Mai 2023, Detroit, Michigan, USA, Seiten 1438 bis 1444, ist bekannt, bei einer mehrgerüstigen Walzstraße Bilder aus dem Bereich zwischen den Walzgerüsten zu erfassen. Die erfassten Bilder werden bezüglich der Bandlage, der Bandbreite, dem Winkel zur Mittelposition sowie der Form des Bandkopfes und des Bandfußes ausgewertet.

Aus dem Fachaufsatz "Development of Tandem Steering Control in Hot Strip Mill" von Sanga Takagi et al., veröffentlicht in Proceedings of the Iron & Steel Technology Conference, 8. bis 11. Mai 2023, Detroit, Michigan, USA, Seiten 1419 bis 1427, ist bekannt, bei einer mehrgerüstigen Walzstraße Bilder aus dem Bereich zwischen den Walzgerüsten zu erfassen. Die erfassten Bilder werden bezüglich der Bandlage ausgewertet.

Aus dem Fachaufsatz "Strip Steering Control - A Cutting-Edge Technology for Hot Strip Mills" von Olaf Jepsen et al., veröffentlicht in Proceedings of the Iron & Steel Technology Conference, 16. bis 18. Mai 2022, Pittsburgh, Pennsylvania, USA Seiten 1753 bis 1760, ist bekannt, bei einer mehrgerüstigen Walzstraße Bilder aus dem Bereich zwischen den Walzgerüsten zu erfassen. Die erfassten Bilder werden bezüglich der Bandlage ausgewertet.

Aus dem Fachaufsatz "Reduction of off-centering at tail end caused by unstable work roll position with mill stabilizing device in hot rolling" von Hideaki Furumoto et al., veröffentlicht in ScienceDirect, Procedia Engineering 207 (2017), Seiten 1373 bis 1378, ist bekannt, dass insbesondere das Ausfädeln des Bandes, also das Auslaufen des Bandfußes aus einem Walzgerüst, problematisch ist und dass ein Dickenunterschied in Bandbreitenrichtung (also ein Bandkeil) nach Möglichkeit vermieden werden soll.

### Zusammenfassung der Erfindung

Das Ausfädeln des Bandes aus einem Walzgerüst ist einer der kritischsten Prozessschritte beim Walzen eines Bandes. Einerseits kann sich der Bandfuß vor dem Erreichen des Walzspaltes des Walzgerüsts frei seitlich bewegen. Weiterhin kann der Bandfuß aus dem Walzgerüst ungleichmäßig auslaufen. Insbesondere wenn der Bandfuß auf der einen Seite länger als auf der anderen Seite ist, kann es zu einem Bandriss kommen, der nicht nur dazu führt, dass das gewalzte Band nur noch als Schrott verwertbar ist, sondern darüber hinaus auch zu einem Anlagenstillstand führt.

Die Aufgabe der vorliegenden Erfindung besteht darin, Möglichkeiten zu schaffen, mittels derer die Betriebssicherheit beim Betreiben eines Walzwerks erhöht werden kann.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 6.

Erfindungsgemäß wird ein Betriebsverfahren der eingangs genannten Art dadurch ausgestaltet, dass die Steuereinrichtung in Abhängigkeit von der Form des Bandfußes Stellgrößen für einen Walzspalt des Walzgerüsts beeinflussende Stellglieder des Walzgerüsts ermittelt und die Stellglieder des Walzgerüsts entsprechend der ermittelten Stellgrößen ansteuert.

Die erfassten und von der Steuereinrichtung entgegengenommenen Informationen über den Bandfuß des aktuell gewalzten Bandes werden also für die Ermittlung der Stellgrößen für den gerade gewalzten abschließenden Abschnitt des Bandes (der auch den Bandfuß selbst mit umfasst) verwertet.

In der Regel werden die Informationen von der Steuereinrichtung entgegengenommen, während der Bandkopf (also der Anfang) des gerade gewalzten Bandes bereits in das Walzgerüst eingelaufen ist, so dass der Bandfuß sich während des Entgegennehmens auf das Walzgerüst zu bewegt. Im Falle eines reversierenden Walzens ist es aber auch möglich, während eines Walzstiches auslaufseitig des Walzgerüsts die Form des aus dem Walzgerüst auslaufenden Bandkopfes zu erfassen und diese Information sofort oder zu einem späteren Zeitpunkt der Steuereinrichtung zuzuführen. Nach der Umkehr der Transportrichtung korrespondiert der Bandkopf des vorherigen Walzstichs mit dem Bandfuß des aktuellen Walzstichs. Die beim vorherigen Walzstichs auslaufseitig des Walzgerüsts erfasste Form des Bandkopfes kann also in diesem Fall als Form des Bandfußes für den aktuellen Stich verwendet werden

In der Regel ist dem Walzgerüst eine Einrichtung vorgeordnet, von der das Band gehalten wird, bis der Bandfuß des Bandes aus dieser Einrichtung ausgelaufen ist. In diesem Fall nimmt die Steuereinrichtung die für die Form des Bandfußes charakteristischen Informationen nach dem Auslaufen des Bandfußes des Bandes aus der vorgeordneten Einrichtung entgegen. Die vorgeordnete Einrichtung kann beispielsweise ein Haspel oder ein S-Rollensatz sein. Oftmals handelt es sich jedoch um ein dem Walzgerüst vorgeordnetes weiteres Walzgerüst.

Die Stellglieder, für welche die Steuereinrichtung im Rahmen der erfindungsgemäßen Vorgehensweise die Stellgrößen ermittelt, sind in der Regel konturbeeinflussende Stellglieder, beispielsweise ein Stellglied für eine Keilanstellung oder ein Stellglied für eine Arbeits- oder Zwischenwalzenbiegung. Es sind aber auch andere Stellglieder möglich, beispielsweise eine Walzenkühlung oder ein sogenanntes Pair Crossing.

Vorzugsweise ermittelt die Steuereinrichtung die Stellgrößen derart, dass die Form des Bandfu-βes nach dem Durchlaufen des Walzgerüsts eine Sollform annimmt oder der Sollform zumindest angenähert wird. Dadurch werden Probleme beim Auslaufen des Bandfußes aus dem Walzgerüst vermieden oder zumindest reduziert.

Die Sollform kann beispielsweise dadurch gegeben sein, dass der Bandfuß so gerade wie möglich und orthogonal zu einer Bandmittellinie verläuft. Alternativ kann die Sollform beispielsweise dadurch gegeben sein, dass der Bandfuß im Bereich der Bandmitte geringfügig länger als im Bereich der Bandkanten ist, also im Bereich der Bandmitte eine Zunge bildet.

Wenn der Bandfuß einen Längskeil aufweist, also auf der einen Seite kürzer als auf der anderen Seite ist, erfolgt vorzugsweise ein asymmetrisches Verändern der Anstellung des Walzgerüsts, so dass der kürzere Teil des Bandfußes stärker gewalzt wird als der längere Teil des Bandfußes. Wenn der Bandfuß nach Art eines Schwalbenschwanzes oder eines Fischschwanzes ausgebildet ist, also in der Mitte kürzer als auf den Seiten ist, wird auf die Walzenbiegung Einfluss genommen, um das Ausmaß des Schwanzes zu reduzieren oder gar vollständig auszugleichen. In beiden Fällen werden dadurch Längenunterschiede ausgeglichen.

In manchen Fällen können ist der Bandfuß in Längsrichtung gesehen so stark deformiert, dass die Deformierung nicht mehr korrigiert werden kann oder nicht in hinreichendem Ausmaß korrigiert werden kann. In diesem Fall sollte - sozusagen als Notmaßnahme - das Walzgerüst aufgefahren werden. Dadurch wird der verbleibende Abschnitt des Bandes zwar nicht mehr ordnungsgemäß gewalzt und kann nur noch als Schrott verwertet werden. Dies ist jedoch hinnehmbar, weil der Abschnitt relativ kurz ist.

Um diese Vorgehensweise zu implementieren, ist vorzugsweise vorgesehen,
- dass die Steuereinrichtung anhand der Form des Bandfußes ein Maß für die Abweichung der Form des Bandfußes von der Sollform ermittelt,
- dass die Steuereinrichtung in dem Fall, dass das ermittelte Maß einen Schwellenwert nicht übersteigt, die Stellgrößen derart ermittelt, dass die Form des Bandfußes nach dem Durchlaufen des Walzgerüsts die Sollform annimmt oder der Sollform zumindest angenähert wird, und
- dass die Steuereinrichtung in dem Fall, dass das ermittelte Maß den Schwellenwert übersteigt, das Walzgerüst auffährt.

Im Ergebnis prüft die Steuereinrichtung also, ob der Bandfuß so stark deformiert ist, dass eine Korrektur der Form nicht mehr möglich ist. In diesem Fall wird als Notmaßnahme das Walzgerüst aufgefahren.

Das Walzgerüst ist oftmals Bestandteil einer mehrgerüstigen Walzstraße. Sofern das Walzgerüst ein anderes als das letzte Walzgerüst der Walzstraße ist, wird es, soweit es die Ermittlung der Stellgrößen basierend auf der Form des Bandfußes betrifft, in vielen Fällen ausreichen, wenn die Steuereinrichtung die Stellgrößen nur für das Walzgerüst selbst ermittelt. Es ist jedoch auch möglich, dass die Steuereinrichtung in Abhängigkeit von der Form des Bandfußes zusätzlich auch für Stellglieder mindestens eines dem Walzgerüst nachgeordneten weiteren Walzgerüsts weitere Stellgrößen ermittelt und die Stellglieder des weiteren Walzgerüsts entsprechend der ermittelten weiteren Stellgrößen ansteuert.

Im Normalfall, in dem die Form des Bandfußes der Sollform zumindest angenähert wird, kann mittels des weiteren Walzgerüsts eine noch weitergehende Annäherung der Form des Bandfu-βes an die Sollform bewirkt werden. In dem Ausnahmefall, in dem die Steuereinrichtung das Walzgerüst auffährt, kann die Steuereinrichtung auch das weitere Walzgerüst auffahren oder zumindest die Anstellung des weiteren Walzgerüst anpassen. Insbesondere beim Auffahren des Walzgerüsts wird die gleiche Maßnahme oftmals für alle nachfolgenden Walzgerüste der Walzstraße ergriffen.

Die Steuereinrichtung nimmt die für die Form des Bandfußes charakteristischen Informationen von der Erfassungseinrichtung erstmals zu einem frühen Zeitpunkt und letztmals zu einem späten Zeitpunkt entgegen. Beispielsweise wird mittels einer Kamera ein bestimmter Bereich einlaufseitig des Walzgerüsts erfasst. Der frühe Zeitpunkt ist in diesem Fall dadurch bestimmt, dass der Bandfuß in diesem Bereich einläuft. In analoger Weise ist der späte Zeitpunkt in diesem Fall dadurch bestimmt, dass der Bandfuß aus diesem Bereich ausläuft. Es ist daher möglich, dass die Steuereinrichtung zumindest bis zu einem Wechselzeitpunkt von der Erfassungseinrichtung oder einer weiteren Erfassungseinrichtung Informationen entgegennimmt, die für die seitliche Lage des Bandes und/oder die Krümmung des Bandes einlaufseitig des Walzgerüsts charakteristisch sind. Der Wechselzeitpunkt liegt zwischen dem frühen und dem späten Zeitpunkt. Bis zum Wechselzeitpunkt ermittelt die Steuereinrichtung die Stellgrößen für die Stellglieder des Walzgerüsts in Abhängigkeit von der seitlichen Lage des Bandes und/oder der Krümmung des Bandes. Erst danach, also ab dem Wechselzeitpunkt, ermittelt die Steuereinrichtung die Stellgrößen für die Stellglieder des Walzgerüsts in Abhängigkeit von der Form des Bandfußes. Dem eigentlichen erfindungsgemäßen Verfahren ist also ein Verfahren des Standes der Technik vorgeordnet, wobei zum Wechselzeitpunkt von der Vorgehensweise des Standes der Technik auf die erfindungsgemäße Vorgehensweise umgeschaltet wird.

Im Falle der Anwendung der vorliegenden Erfindung bei einem Reversiergerüst kann, wie bereits erwähnt, beim vorherigen Walzstich die Form des aus dem Walzgerüst auslaufenden Bandkopfes erfasst und für den aktuellen Walzstich als Form des Bandfußes verwendet werden. In diesem Fall kann als früher Zeitpunkt bereits der Zeitpunkt des vorherigen Walzstichs angesehen werden, zu dem die Form des aus dem Walzgerüst auslaufenden Bandkopfes erfasst wird. Der Wechselzeitpunkt kann in diesem Fall jedoch frühestens bei dem Zeitpunkt liegen, zu dem mit dem aktuellen Walzstich begonnen wird.

Die von der Steuereinrichtung entgegengenommenen, für die Form des Bandfußes charakteristischen Informationen können nach Bedarf ein optisches Bild oder ein Wärmebild sein. Auch kann nach Bedarf ein (wiederholtes) Abtasten einer einzelnen Linie oder einiger weniger Linien entlang der Breitenrichtung des Bandes erfolgen oder kann eine zweidimensionale Bilderfassung erfolgen. Entsprechend ist die Erfassungseinrichtung ausgebildet. Sofern die Erfassung der Informationen für die seitliche Lage des Bandes und/oder die Krümmung des Bandes einlaufseitig des Walzgerüsts mittels einer weiteren Erfassungseinrichtung erfolgt, kann das gleiche für die weitere Erfassungseinrichtung gelten.

Die Aufgabe wird weiterhin durch ein Steuerprogramm mit den Merkmalen des Anspruchs 7 gelöst. Erfindungsgemäß bewirkt die Abarbeitung des Steuerprogramms, dass die Steuereinrichtung das Walzgerüst gemäß einem erfindungsgemäßen Betriebsverfahren steuert.

Die Aufgabe wird weiterhin durch eine Steuereinrichtung mit den Merkmalen des Anspruchs 8 gelöst. Erfindungsgemäß ist die Steuereinrichtung mit einem erfindungsgemäßen Steuerprogramm programmiert, so dass die Steuereinrichtung das Walzgerüst gemäß einem erfindungsgemäßen Betriebsverfahren steuert.

Die Aufgabe wird weiterhin durch eine Walzeinrichtung mit den Merkmalen des Anspruchs 9 gelöst. Erfindungsgemäß ist die Steuereinrichtung der Walzeinrichtung als erfindungsgemäße Steuereinrichtung ausgebildet, die das Walzgerüst gemäß einem erfindungsgemäßen Betriebsverfahren steuert.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: eine mehrgerüstige Walzstraße,
- FIG 2: ein einzelnes Walzgerüst,
- FIG 3: ein erfasstes Bild,
- FIG 4: ein Ablaufdiagramm,
- FIG 5: ein Ablaufdiagramm,
- FIG 6: ein erfasstes Bild,
- FIG 7: ein Ablaufdiagramm und
- FIG 8 bis 11: Bilder eines Bandes.

### Beschreibung der Ausführungsformen

Gemäß FIG 1 weist eine Walzstraße mehrere Walzgerüste 1 auf. Dargestellt sind in FIG 1 insgesamt vier Walzgerüste 1. Die Anzahl an Walzgerüsten 1 könnte aber auch größer oder kleiner sein. Die Walzgerüste 1 sind in FIG 1 (und auch in FIG 2, in der ein einzelnes der Walzgerüste 1 dargestellt ist) als Quartogerüste dargestellt, also als Walzgerüste, die zusätzlich zu ihren beiden Arbeitswalzen 2 zwei Stützwalzen 3 aufweisen, aber keine weiteren Walzen. Die Arbeitswalzen 2 und die Stützwalzen 3 sind in FIG 1 nur bei dem dritten Walzgerüst 1 der Walzstraße mit ihrem Bezugszeichen versehen. Die Walzgerüste 1 müssen aber nicht als Quartogerüste ausgebildet sein. Sie können auch als Duogerüste oder als Sextogerüste und auch andersartig ausgebildet sein. Bei einem Duogerüst weist das entsprechende Walzgerüst 1 ausschließlich die beiden Arbeitswalzen 2 auf, bei einem Sextogerüst zusätzlich zu den beiden Arbeitswalzen 2 und den beiden Stützwalzen 3 zwei Zwischenwalzen, die zwischen den Arbeitswalzen 2 und den Stützwalzen 3 angeordnet sind.

Die Walzgerüste 1 sind vorliegend sequenziell nacheinander angeordnet und werden von einem Band 4 sequenziell nacheinander mit einer einheitlichen Transportrichtung x durchlaufen. In anderen Fällen könnte aber auch nur ein einzelnes Walzgerüst 1 oder ein Paar von Walzgerüsten 1 vorhanden sein, das von dem Band 4 reversierend durchlaufen wird. Das Band 4 besteht aus Metall. Das Metall ist oftmals Stahl. Es kann sich aber auch um ein anderes Metall handeln, beispielsweise Aluminium oder Kupfer.

Nachstehend wird in Verbindung mit FIG 2 eines der Walzgerüste 1 näher erläutert. Die entsprechenden Ausführungen gelten für alle Walzgerüste 1.

Gemäß FIG 2 weist das Walzgerüst 1 Stellglieder 5 bis 7 auf, mittels derer ein Walzspalt des Walzgerüsts 1 beeinflusst werden kann. Die Stellglieder 5 bis 7 als solche sind Fachleuten allgemein bekannt und werden daher nachstehend nur kurz skizziert.

Beispielsweise weist das Walzgerüst 1 als eines der Stellglieder 5 bis 7 eine Anstelleinrichtung 5 auf. Die Anstelleinrichtung 5 ist in der Regel als hydraulische Anstelleinrichtung ausgebildet. Sie wirkt über die entsprechenden Einbaustücke (nicht dargestellt) auf die Lagerzapfen 8 der oberen oder der unteren Stützwalze 3. Die andere Stützwalze 3 ist meistens statisch gelagert. Die Anstelleinrichtung 5 weist für jeden der beiden Lagerzapfen 8 der entsprechenden Stützwalze 3 jeweils eine eigene Teileinrichtung 5a, 5b auf. Mittels der Anstelleinrichtung 5 ist bei symmetrischer Ansteuerung der beiden Teileinrichtungen 5a, 5b der Walzspalt symmetrisch beeinflussbar, bei asymmetrischer Ansteuerung asymmetrisch. Die Richtung der von den Teileinrichtungen 5a, 5b ausgeübten Kraft korrespondiert mit den Pfeilen von den Teileinrichtungen 5a, 5b zu den Lagerzapfen 8 der oberen Stützwalze 3.

Weiterhin kann eine Schiebeeinrichtung 6 für die Arbeitswalzen 2 vorhanden sein. Mittels der Schiebeeinrichtung 6 können die Arbeitswalzen 2 axial verschoben werden. Das Verschieben der Arbeitswalzen 2 erfolgt gegenläufig. Wenn also die eine Arbeitswalze 2 von links nach rechts verschoben wird, wird die andere Arbeitswalze 2 von rechts nach links verschoben. Gleiches gilt auch bei einer Verschiebung in die umgekehrten Richtungen. In Verbindung mit einem entsprechenden Schliff - der Schliff ist Fachleuten allgemein bekannt - kann dadurch die Kontur des Walzspaltes (also des Bereichs zwischen den beiden Arbeitswalzen 2) beeinflusst werden. Die Beeinflussung der Kontur ist üblicherweise symmetrisch. Die Schiebeeinrichtung 6 weist für die beiden Arbeitswalzen 2 jeweils eine eigene Teileinrichtung 6a, 6b auf.

Weiterhin ist oftmals eine Biegeeinrichtung 7 für die Arbeitswalzen 2 vorhanden. Mittels der Biegeeinrichtung 7 können die Arbeitswalzen 2 gebogen werden. Die Biegeeinrichtung 7 ist in der Regel als hydraulische Biegeeinrichtung ausgebildet. Die Biegeeinrichtung 7 wirkt über die entsprechenden Einbaustücke (nicht dargestellt) auf die Lagerzapfen 9 der Arbeitswalzen 2. Die Biegeeinrichtung 7 weist für jeden der beiden Lagerzapfen 9 bedienseitig und antriebsseitig der entsprechenden Arbeitswalzen 2 jeweils eine eigene Teileinrichtung 7a, 7b auf. Mittels der Biegeeinrichtung 7 ist bei symmetrischer Ansteuerung der beiden Teileinrichtungen 7a, 7b der Walzspalt symmetrisch beeinflussbar, bei asymmetrischer Ansteuerung asymmetrisch. Die Richtungen der von den Teileinrichtungen 7a, 7b ausgeübten Kräfte korrespondieren mit den Pfeilen von den Teileinrichtungen 7a, 7b zu den Lagerzapfen 9 der Arbeitswalzen 2.

Alternativ oder zusätzlich können auch weitere Stellglieder vorhanden sein, mittels derer der Walzspalt des Walzgerüsts 1 beeinflussbar ist.

Die vorliegende Erfindung ist prinzipiell bei jedem der Walzgerüste 1 der Walzstraße von FIG 1 anwendbar. Sie wird nachstehend aber in Verbindung mit dem in FIG 1 zweiten Walzgerüst 1 erläutert. Wenn nachstehend von dem "Walzgerüst 1" ohne weitere Zusätze die Rede ist, ist stets dieses Walzgerüst 1 gemeint. Wenn ein anderes Walzgerüst 1 gemeint ist, wird dieses andere Walzgerüst 1 explizit spezifiziert.

Gemäß FIG 1 ist eine Erfassungseinrichtung 10 vorhanden. Mittels der Erfassungseinrichtung 10 können Informationen I erfasst werden, die für die Form des Bandfußes 11 des Bandes 4 (siehe FIG 3) charakteristisch sind. Beispielsweise kann die Erfassungseinrichtung 10 als optische Kamera oder als Wärmebildkamera ausgebildet sein, so dass die Informationen I ein optisches Bild oder ein Wärmebild sind. FIG 3 zeigt beispielhaft ein Bild, das von der Erfassungseinrichtung 10 erfasst wurde. Alternativ kann die Erfassungseinrichtung 10 als Linienscanner ausgebildet sein. In diesem Fall wird ein Bild entsprechend der Darstellung in FIG 3 durch das wiederholte Abtasten beim Transport des Bandes 4 nach und nach generiert.

Das Walzgerüst 1 wird gemäß FIG 1 von einer Steuereinrichtung 12 gesteuert. Die Steuereinrichtung 12 ist zum Entgegennehmen der Informationen I mit der Erfassungseinrichtung 10 verbunden. Sie ist weiterhin zum Ansteuern der Stellglieder 5 bis 7 mit dem Walzgerüst 1 und insbesondere mit dessen Stellgliedern 5 bis 7 steuerungstechnisch verbunden. Die Steuereinrichtung 12 steuert das Walzgerüst 1, meist sogar alle Walzgerüste 1 der Walzstraße.

Die Steuereinrichtung 12 ist, wie durch das Kürzel "µP" innerhalb der Steuereinrichtung 12 angedeutet ist, softwareprogrammierbar. Die Steuereinrichtung 12 ist mit einem Steuerprogramm 13 programmiert. Das Steuerprogramm 13 umfasst Maschinencode 14, der von der Steuereinrichtung 12 unmittelbar abarbeitbar ist. Die Programmierung der Steuereinrichtung 12 mit dem Steuerprogramm 13 bzw. - hiermit äquivalent - die Abarbeitung des Maschinencodes 14 durch die Steuereinrichtung 12 bewirkt, dass die Steuereinrichtung 12 das Walzgerüst 1 gemäß einem Betriebsverfahren steuert, das nachstehend zunächst in Verbindung mit FIG 4 und später auch den weiteren FIG näher erläutert wird.

Gemäß FIG 4 nimmt die Steuereinrichtung 12 in einem Schritt S1 von der Erfassungseinrichtung 10 die Informationen I entgegen. In einem Schritt S2 ermittelt die Steuereinrichtung 12 die Längskontur des Bandfußes 11. Die Längskontur gibt als Funktion des Ortes in Breitenrichtung y des Bandes 4 an, wie weit sich der Bandfuß 11 ab einer Referenzlinie 15 (siehe FIG 3) erstreckt, welchen Abstand a der Bandfuß 11 an den jeweiligen Ort in Breitenrichtung y des Bandes 4 also von der Referenzlinie 15 aufweist. Die Referenzlinie 15 kann prinzipiell beliebig gewählt werden, solange sie orthogonal zur Bandmittellinie verläuft. Denn es kommt nicht auf den absoluten Abstand a des Bandfußes 11 von der Referenzlinie 15 als Funktion des Ortes in Breitenrichtung y des Bandes 4 an, sondern auf die Schwankungen des Abstands a. Der Abstand a wird in Breitenrichtung y des Bandes 4 gesehen in der Regel für eine Anzahl an Stützstellen ermittelt. Die Anzahl an Stützstellen kann nach Bedarf sein, wird in der Regel aber bei 5 oder mehr liegen, beispielsweise zwischen 10 und 20. Es sind aber auch größere Zahlen möglich.

In einem Schritt S3 ermittelt die Steuereinrichtung 12 Stellgrößen C1 bis C3 für die Stellglieder 5 bis 7. Die Steuereinrichtung 12 ermittelt die Stellgrößen C1 bis C3 in Abhängigkeit von der Form des Bandfußes 11. Beispielsweise kann die Steuereinrichtung 12 einen Best-Fit eines vorbestimmten Polynoms vornehmen und anhand der so bestimmten Koeffizienten des Polynoms die Stellgrößen C1 bis C3 ermitteln. Entsprechend der schematischen Darstellung in FIG 3 ermittelt die Steuereinrichtung 12 die Stellgrößen C1 bis C3 in der Regel derart, dass eine Form des Bandfußes 11 nach dem Durchlaufen des Walzgerüsts 1 eine Sollform 16 annimmt oder der Sollform 16 zumindest angenähert wird. In einem Schritt S4 steuert die Steuereinrichtung 12 die Stellglieder 5 bis 7 entsprechend der ermittelten Stellgrößen C1 bis C3 an.

Gemäß FIG 4 sind weiterhin Schritte S5 und S6 vorhanden. Die Schritte S5 und S6 sind nur optional und daher in FIG 4 nur gestrichelt eingezeichnet. Im Schritt S5 ermittelt die Steuereinrichtung 12 in Abhängigkeit von der Form des Bandfußes 11 für (in der Regel gleichartige) Stellglieder 5 bis 7 mindestens eines dem Walzgerüst 1 nachgeordneten weiteren Walzgerüsts 1 weitere Stellgrößen C1' bis C3'. Die Ermittlung der weiteren Stellgrößen C1' bis C3' erfolgt zusätzlich zur Ermittlung der Stellgrößen C1 bis C3 für die Stellglieder 5 bis 7 des Walzgerüsts 1. Sofern die Steuereinrichtung 12 in Abhängigkeit von der Form des Bandfußes 11 die weiteren Stellgrößen C1' bis C3' ermittelt, steuert die Steuereinrichtung 12 im Schritt S6 die Stellglieder 5 bis 7 des weiteren Walzgerüsts 1 entsprechend der ermittelten weiteren Stellgrößen C1' bis C3' an. Beispielsweise kann die Steuereinrichtung 12 zusätzlich auch Stellgrößen für das in FIG 1 dritte und/oder das in FIG 1 vierte Walzgerüst 1 ermitteln.

Nach der Ausführung des Schrittes S4 bzw. des Schrittes S6 geht die Steuereinrichtung 12 in der Regel wieder zum Schritt S1 zurück. Die Schritte S1 bis S4 bzw. S1 bis S6 werden also zyklisch immer wieder ausgeführt. Die bei der erneuten Ausführung des Schrittes S1 entgegengenommenen Informationen I können alternativ die bei der vorherigen Ausführung des Schrittes S1 entgegengenommenen Informationen I verdrängen oder zu diesen hinzutreten, beispielsweise im Sinne einer Mittelwertbildung.

FIG 5 zeigt eine Ergänzung und Erweiterung der Vorgehensweise von FIG 3.

Gemäß FIG 5 nimmt die Steuereinrichtung 12 in einem Schritt S11 von der Erfassungseinrichtung 10 die Informationen I entgegen. In einem Schritt S12 ermittelt die Steuereinrichtung 12 die Längskontur des Bandfußes 11. Die Schritte S11 und S12 korrespondieren 1:1 mit den Schritten S1 und S2 von FIG 3.

In einem Schritt S13 ermittelt die Steuereinrichtung 12 anhand der Form des Bandfußes 11 ein Maß M für die Abweichung der Form des Bandfußes 11 von der Sollform 16. Das Maß M ist umso größer, je stärker die Form des Bandfußes 11 von der Sollform 16 abweicht. Beispielsweise zeigt FIG 3 eine Situation, in der das Maß M einen relativ geringen Wert aufweist. FIG 6 hingegen zeigt einen Fall, in denen das Maß M einen relativ großen Wert aufweist.

In einem Schritt S14 prüft die Steuereinrichtung 12, ob das ermittelte Maß M einen Schwellenwert M0 übersteigt.

Wenn das ermittelte Maß M den Schwellenwert M0 nicht übersteigt, ermittelt die Steuereinrichtung 12 in einem Schritt S15 die Stellgrößen C1 bis C3 für die Stellglieder 5 bis 7 und steuert in einem Schritt S16 die Stellglieder 5 bis 7 entsprechend der ermittelten Stellgrößen C1 bis C3 an. Weiterhin können auch Schritte S17 und S18 vorhanden sein, in denen die Steuereinrichtung 12 in Abhängigkeit von der Form des Bandfußes 11 zusätzlich auch für Stellglieder 5 bis 7 mindestens eines dem Walzgerüst 1 nachgeordneten weiteren Walzgerüsts 1 die weiteren Stellgrößen C1' bis C3' ermittelt und die Stellglieder 5 bis 7 des weiteren Walzgerüsts 1 entsprechend der ermittelten weiteren Stellgrößen C1' bis C3' ansteuert. Die Schritte S15 bis S18 korrespondieren 1:1 mit den Schritten S3 bis S6 von FIG 3.

Wenn das ermittelte Maß M den Schwellenwert M0 hingegen übersteigt, fährt die Steuereinrichtung 12 in einem Schritt S19 das Walzgerüst 1 auf. Entsprechend ermittelt die Steuereinrichtung 12 in diesem Fall die Stellgrößen C1 bis C3.

Gegebenenfalls kann die Steuereinrichtung 12 weiterhin in einem optionalen Schritt S20 auch mindestens ein dem Walzgerüst 1 nachgeordnetes weiteres Walzgerüst 1 auffahren, beispielsweise das in FIG 1 dritte und/oder das in FIG 1 vierte Walzgerüst 1. Entsprechend ermittelt die Steuereinrichtung 12 in diesem Fall die weiteren Stellgrößen C1' bis C3' für das weitere Walzgerüst 1 bzw. die weiteren Walzgerüste 1.

FIG 7 zeigt eine Möglichkeit, das erfindungsgemäße Betriebsverfahren in den allgemeinen Betrieb beim Ausfädeln des Bandes 4 einzubinden.

Gemäß FIG 7 nimmt die Steuereinrichtung in einem Schritt S31 die Informationen I entgegen, beispielsweise ein mittels der Erfassungseinrichtung 10 erfasstes Bild. Die Informationen I sind - gegebenenfalls ab einem Zeitpunkt, zu dem der Bandfuß 11 aus einer vorgeordneten Einrichtung ausläuft, zwar (noch) nicht für die Form des Bandfußes 11 charakteristisch. Sie sind jedoch charakteristisch für die seitliche Lage des Bandes 4 und/oder die Krümmung des Bandes 4 einlaufseitig des Walzgerüsts 1. Die vorgeordnete Einrichtung kann beispielsweise das erste Walzgerüst 1 der Walzstraße von FIG 1 sein. FIG 8 zeigt beispielhaft ein entsprechendes Bild, bei dem der Bandfuß 11 zwar bereits aus der vorgeordneten Einrichtung ausgelaufen ist, sich aber noch nicht im Erfassungsbereich der Erfassungseinrichtung 10 befindet.

Mit dem Transport des Bandes 4 durch die Walzstraße und damit auch durch das Walzgerüst 1 nähert sich der Bandfuß 11 einem Erfassungsbereich der Erfassungseinrichtung 10 und tritt schließlich in den Erfassungsbereich der Erfassungseinrichtung 10 ein. FIG 9 zeigt ein zu einem früheren Zeitpunkt t1 erfasstes Bild. Der frühe Zeitpunkt t1 korrespondiert mit demjenigen Zeitpunkt, zu dem die für die Form des Bandfußes 11 charakteristischen Informationen I von der Erfassungseinrichtung 10 erstmals erfasst werden und demzufolge auch die Steuereinrichtung 12 diese Informationen I erstmals entgegennimmt.

Mit dem weiteren Transport des Bandes 4 durch die Walzstraße und damit auch das Walzgerüst 1 durchläuft der Bandfuß 11 den Erfassungsbereich der Erfassungseinrichtung 10. FIG 10 zeigt ein während dieses Zeitraums erfasstes Bild. Zu diesem Zeitpunkt befindet sich der Bandfuß 11 (ergänze: irgendwo) im Erfassungsbereich der Erfassungseinrichtung 10. FIG 11 zeigt ein zu einem Zeitpunkt t2 erfasstes Bild. Zu diesem Zeitpunkt befindet sich der Bandfuß 11 gerade noch im Erfassungsbereich der Erfassungseinrichtung 10. Der Zeitpunkt t2 korrespondiert mit demjenigen Zeitpunkt, zu dem die für die Form des Bandfußes 11 charakteristischen Informationen I von der Erfassungseinrichtung 10 letztmals erfasst werden und demzufolge auch die Steuereinrichtung 12 diese Informationen I letztmals entgegennimmt.

Gemäß FIG 7 prüft die Steuereinrichtung 12 in einem Schritt S32, ob ein Wechselzeitpunkt t0 eingetreten ist. Der Wechselzeitpunkt t0 liegt (ergänze: irgendwo) zwischen dem frühen Zeitpunkt t1 und dem späten Zeitpunkt t2. Er kann beispielsweise mit dem Zustand korrespondieren, der in FIG 10 dargestellt ist.

Wenn der Wechselzeitpunkt t0 noch nicht eingetreten ist, geht die Steuereinrichtung 12 zu einem Schritt S33 über. Im Schritt S33 ermittelt die Steuereinrichtung 12 die Stellgrößen C1 bis C3 für die Stellglieder 5 bis 7 des Walzgerüsts 1 (und gegebenenfalls auch die Stellgrößen C1' bis C3' für weitere Walzgerüste 1) in Abhängigkeit von der seitlichen Lage des Bandes 4 und/oder der Krümmung des Bandes 4. Die Vorgehensweise des Schrittes S33 ist Fachleuten bekannt und vertraut.

Wenn der Wechselzeitpunkt t0 hingegen eingetreten ist, geht die Steuereinrichtung 12 zu einem Schritt S34 über. Im Schritt S34 ermittelt die Steuereinrichtung 12 die Stellgrößen C1 bis C3 für die Stellglieder 5 bis 7 des Walzgerüsts 1 (und gegebenenfalls auch die Stellgrößen C1' bis C3' für weitere Walzgerüste 1) in Abhängigkeit von der Form des Bandfußes 11. Der Schritt S34 korrespondiert mit den Schritten S2, S3 und gegebenenfalls auch dem Schritt S5 von FIG 4 bzw. den Schritten S12, S15, S19 und gegebenenfalls auch den Schritten S17 und S20 von FIG 5.

In einem Schritt S35 steuert die Steuereinrichtung 12 die Stellglieder 5 bis 7 des Walzgerüsts 1 (und gegebenenfalls auch die Stellglieder 5 bis 7 der weiteren Walzgerüste 1) entsprechend der ermittelten Stellgrößen C1 bis C3, C1' bis C3' an. Sodann geht die Steuereinrichtung 12 wieder zum Schritt S31 zurück.

Die Vorgehensweise von FIG 7 wurde vorstehend in Verbindung mit einer einheitlichen Erfassungseinrichtung 10 erläutert, bei welcher dieselben Informationen I (beispielsweise ein erfasstes Bild) sowohl für die Ermittlung der seitlichen Lage des Bandes 4 und/oder der Krümmung des Bandes 4 als auch für die Ermittlung der Form des Bandfußes 11 verwendet werden kann. Alternativ ist es prinzipiell gleichwertig, für die Erfassung der jeweiligen Informationen I eigene Erfassungseinrichtungen 10 zu verwenden. Weiterhin kann das Umschalten zum Wechselzeitpunkt t0 alternativ ein abruptes Umschalten oder ein rampenartiger Übergang sein. Letzteres kommt insbesondere dann in Frage, wenn die Zeitspanne zwischen dem frühen und dem späten Zeitpunkt t1, t2 groß genug ist.

Die vorliegende Erfindung weist viele Vorteile auf. Insbesondere können Probleme beim Ausfädeln des Bandes 4 aus dem Walzgerüst 1 deutlich verringert werden. Dies gilt insbesondere deshalb, weil die Form des Bandfußes 11 länger zuverlässig erfasst werden kann als die seitliche Lage des Bandes 4 und/oder die Krümmung des Bandes 4 einlaufseitig des Walzgerüsts 1.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Walzgerüste
- 2: Arbeitswalzen
- 3: Stützwalzen
- 4: Band
- 5: Anstelleinrichtung
- 6: Schiebeeinrichtung
- 7: Biegeeinrichtung
- 5a, 5b, 6a, 6b, 7a, 7b: Teileinrichtungen
- 8, 9: Lagerzapfen
- 10: Erfassungseinrichtung
- 11: Bandfuß
- 12: Steuereinrichtung
- 13: Steuerprogramm
- 14: Maschinencode
- 15: Referenzlinie
- 16: Sollform

- a: Abstand
- C1 bis C3, C1' bis C3': Stellgrößen
- I: Informationen
- M: Maß
- M0: Schwellenwert
- S1 bis S35: Schritte
- t0: Wechselzeitpunkt
- t1, t2: Zeitpunkte
- y: Ort in Breitenrichtung des Bandes

## Patentansprüche

1. Betriebsverfahren für ein Walzgerüst (1) zum Walzen eines Bandes (4) aus Metall,
- wobei eine Steuereinrichtung (12) für das Walzgerüst (1) von einer Erfassungseinrichtung (10) für die Form eines Bandfußes (11) charakteristische Informationen (I) entgegennimmt,
- wobei die Steuereinrichtung (12) in Abhängigkeit von der Form des Bandfußes (11) Stellgrö-βen (C1 bis C3) für einen Walzspalt des Walzgerüsts (1) beeinflussende Stellglieder (5 bis 7) des Walzgerüsts (1) ermittelt und die Stellglieder (5 bis 7) des Walzgerüsts (1) entsprechend der ermittelten Stellgrößen (C1 bis C3) ansteuert.

2. Betriebsverfahren nach Anspruch 1,
**dadurch gekennzeichnet,**
**dass** die Steuereinrichtung (12) die Stellgrößen (C1 bis C3) derart ermittelt, dass die Form des Bandfußes (11) nach dem Durchlaufen des Walzgerüsts (1) eine Sollform (16) annimmt oder der Sollform (16) zumindest angenähert wird.

3. Betriebsverfahren nach Anspruch 1,
**dadurch gekennzeichnet,**
- **dass** die Steuereinrichtung (12) anhand der Form des Bandfußes (11) ein Maß (M) für die Abweichung der Form des Bandfußes (11) von der Sollform (16) ermittelt,
- **dass** die Steuereinrichtung (12) in dem Fall, dass das ermittelte Maß (M) einen Schwellenwert (M0) nicht übersteigt, die Stellgrößen (C1 bis C3) derart ermittelt, dass die Form des Bandfußes (11) nach dem Durchlaufen des Walzgerüsts (1) die Sollform (16) annimmt oder der Sollform (16) zumindest angenähert wird, und
- **dass** die Steuereinrichtung (12) in dem Fall, dass das ermittelte Maß (M) den Schwellenwert (M0) übersteigt, das Walzgerüst (1) auffährt.

4. Betriebsverfahren nach Anspruch 1, 2 oder 3,
**dadurch gekennzeichnet,**
**dass** die Steuereinrichtung (12) in Abhängigkeit von der Form des Bandfußes (11) zusätzlich auch für Stellglieder (5 bis 7) mindestens eines dem Walzgerüst (1) nachgeordneten weiteren Walzgerüsts (1) weitere Stellgrößen (C1' bis C3') ermittelt und die Stellglieder (5 bis 7) des weiteren Walzgerüsts (1) entsprechend der ermittelten weiteren Stellgrößen (C1' bis C3') ansteuert.

5. Betriebsverfahren nach einem der obigen Ansprüche,
**dadurch gekennzeichnet,**
- die Steuereinrichtung (12) die für die Form des Bandfußes (11) charakteristischen Informationen (I) von der Erfassungseinrichtung (10) erstmals zu einem frühen Zeitpunkt (t1) und letztmals zu einem späten Zeitpunkt (t2) entgegennimmt,
- dass die Steuereinrichtung (12) zumindest bis zu einem Wechselzeitpunkt (t0), der zwischen dem frühen und dem späten Zeitpunkt (t1, t2) liegt, von der Erfassungseinrichtung (10) oder einer weiteren Erfassungseinrichtung Informationen (I) entgegennimmt, die für die seitliche Lage des Bandes (4) und/oder die Krümmung des Bandes (4) einlaufseitig des Walzgerüsts (1) charakteristisch sind,
- dass die Steuereinrichtung (12) bis zum Wechselzeitpunkt (t0) die Stellgrößen (C1 bis C3) für die Stellglieder (5 bis 7) des Walzgerüsts (1) in Abhängigkeit von der seitlichen Lage des Bandes (4) und/oder der Krümmung des Bandes (4) ermittelt und
- dass die Steuereinrichtung (12) die Stellgrößen (C1 bis C3) für die Stellglieder (5 bis 7) des Walzgerüsts (1) erst ab dem Wechselzeitpunkt (t0) in Abhängigkeit von der Form des Bandfußes (11) ermittelt.

6. Betriebsverfahren nach einem der obigen Ansprüche,
**dadurch gekennzeichnet,**
**dass** die von der Steuereinrichtung (12) entgegengenommenen, für die Form des Bandfußes (11) charakteristischen Informationen (I) ein optisches Bild oder ein Wärmebild sind.

7. Steuerprogramm für eine softwareprogrammierbare Steuereinrichtung (12) zum Steuern eines Walzgerüsts (1) zum Walzen eines Bandes (4) aus Metall, wobei das Steuerprogramm Maschinencode (14) umfasst, der von der Steuereinrichtung (12) unmittelbar abarbeitbar ist, wobei die Abarbeitung des Maschinencodes (14) durch die Steuereinrichtung (12) bewirkt, dass die Steuereinrichtung (12) das Walzgerüst (1) gemäß einem Betriebsverfahren nach einem der obigen Ansprüche steuert.

8. Steuereinrichtung für ein Walzgerüst (1) zum Walzen eines Bandes (4) aus Metall, wobei die Steuereinrichtung mit einem Steuerprogramm (13) nach Anspruch 7 programmiert ist, so dass die Steuereinrichtung das Walzgerüst (1) gemäß einem Betriebsverfahren nach einem der Ansprüche 1 bis 6 steuert.

9. Walzeinrichtung,
- wobei die Walzeinrichtung ein Walzgerüst (1) zum Walzen eines Bandes (4) aus Metall aufweist,
- wobei das Walzgerüst (1) einen Walzspalt des Walzgerüsts (1) beeinflussende Stellglieder (5 bis 7) aufweist,
- wobei die Walzeinrichtung eine Erfassungseinrichtung (10) zum Erfassen von für die Form des Bandfußes (11) charakteristischen Informationen (I) aufweist,
- wobei das Walzgerüst (1) eine Steuereinrichtung (12) aufweist, die mit der Erfassungseinrichtung (10) und den Stellgliedern (5 bis 7) steuerungstechnisch verbunden ist,
- wobei die Steuereinrichtung (12) als Steuereinrichtung (12) nach Anspruch 8 ausgebildet ist, die das Walzgerüst (1) gemäß einem Betriebsverfahren nach einem der Ansprüche 1 bis 6 steuert.
